# EUROPÄISCHE PATENTSCHRIFT

(11) **EP 1 292 793 B1**
(45) Veröffentlichungstag und Bekanntmachung des Hinweises auf die Patenterteilung: **07.03.2007**
(21) Anmeldenummer: 02732692.5
(22) Anmeldetag: 02.05.2002
(51) Int. Cl.: F17C 13/08, A62C 13/78

(54) **HALTEVORRICHTUNG FÜR BEHÄLTNISSE FLASCHENARTIGER GESTALT, WIE FEUERLÖSCHBEHÄLTER**
HOLDING DEVICE FOR CONTAINERS HAVING A BOTTLELIKE SHAPE SUCH AS FIRE EXTINGUISHERS
DISPOSITIF DE SUPPORT POUR CONTENANTS PRESENTANT UNE FORME DE TYPE BOUTEILLE, TELS QUE DES EXTINCTEURS

(30) Priorität: 05.05.2001 DE 10121878
(43) Veröffentlichungstag der Anmeldung: 19.03.2003
(73) Patentinhaber: HYDAC TECHNOLOGY GMBH, 66280 Sulzbach/Saar (DE)
(72) Erfinder: KANY, Helmfried, 66271 Kleinblittersdorf (DE)
(74) Vertreter: Bartels, Martin Erich Arthur
(86) Internationale Anmeldenummer: PCT/EP2002/004799
(87) Internationale Veröffentlichungsnummer: WO 2002/090823

(56) Entgegenhaltungen:
- FR-A- 2 795 029
- GB-A- 911 680
- US-A- 4 905 950
- US-A- 5 869 746

## Beschreibung

Die Erfindung bezieht sich auf eine Haltevorrichtung für Behältnisse flaschenartiger Gestalt, wie Feuerlöschbehälter, insbesondere für die Verwendung bei wehrtechnischen Fahrzeugen. Eine derartige Haltevorrichtung ist aus der Druckschrift FR-A-2 795 029 bekannt.

Bei Löschanlagen, die für wehrtechnische Zwecke, beispielsweise bei gepanzerten Fahrzeugen, eingesetzt werden sollen, besteht die Grundvoraussetzung, daß die Löschanlage auch bei sehr hohen Belastungen, wie massive äußere Krafteinwirkungen, funktionsfähig bleiben soll. Demzufolge sind an die Haltevorrichtung der der Löschanlage zugehörigen Feuerlöschbehälter in Form von z.B. mit Stickstoff befüllten, flaschenartigen Gasbehältern die höchsten Anforderungen zu stellen. Die flaschenartigen Behälter sind bei wehrtechnischen Löschanlagen in unterschiedlicher Lageanordnung in das betreffende Fahrzeug eingebaut, vielfach in paarweiser Anordnung. Nach internen Vorschriften wehrtechnischer Verwender wird dabei gefordert, daß die Funktionsfähigkeit der Anlage erhalten bleibt, auch wenn die Behälter Beschleunigungen bis zu 75g in beliebiger Richtung ausgesetzt werden.

Derzeit benutzte Haltevorrichtungen werden diesen Anforderungen nicht gerecht. Die Erfindung stellt sich daher die Aufgabe, eine Haltevorrichtung für Behältnisse flaschenartiger Gestalt zu schaffen, die eine sichere Lagefixierung auch unter höchsten auftretenden Belastungen gewährleistet.

Erfindungsgemäß ist diese Aufgabe durch eine Haltevorrichtung der eingangs erwähnten Art gelöst, die folgende Merkmale aufweist:
a) einen sich vom Bereich des Flaschenbodens bis in den Bereich des Flaschenhalses in Axialrichtung des flaschenartigen Behälters erstreckenden Trägerteil;
b) je eine an jedem axialen Endbereich des Trägerteils angebrachte Konsole mit aus der Ebene des Trägerteils vorstehenden Anschlagflächen zur Sicherung des Behälters gegen Axialverschiebung durch Zusammenwirken der Anschlagflächen mit Anlageflächen am Flaschenboden und am Flaschenhals des Behälters;
c) zumindest einen zwischen den Konsolen am Trägerteil angebrachten Schalenkörper, der eine Schalenfläche aufweist, die einen Umfangsabschnitt des Körpers des Behälters einfaßt, um diesen gegen quer zur Axialrichtung verlaufende Verschiebung zu sichern, und
d) eine Spanneinrichtung, um den Behälter am Trägerteil und in Anlage an den Konsolen und dem Schalenkörper lösbar zu sichern.

Dank dieser Anordnung ist der flaschenartige Behälter am Trägerteil in einer Bettung aufgenommen, durch die der Behälter so eingefaßt ist, daß eine Bewegung in Axialrichtung, d.h. der Längsrichtung des Behälters, oder in einer hierzu quer verlaufenden Richtung, etwa durch Abheben vom Trägerteil, nur bei einem Versagen der Spanneinrichtung möglich wäre. Diese kann mit einfachen konstruktiven Mitteln jedoch so ausgelegt werden, daß ein Ausheben aus der am Trägerteil gebildeten Bettung mit Sicherheit auch bei sehr hohen, angreifenden Kräften ausgeschlossen ist.

Beispielsweise können bei einem bevorzugten Ausführungsbeispiel mehrere, die Spanneinrichtung bildende, metallische Spannbänder vorgesehen sein, die am Trägerteil verankert sind und den Behälter umfassen.

Bei den Spannbändern kann es sich um sog. Gelenkbandschellen in schwerer, für hohe Belastungen ausgelegter Bauform handeln.

Bei einer besonders vorteilhaften Ausführungsform ist der Trägerteil durch eine U-Profilschiene gebildet, deren die U-Schenkel verbindender Profilsteg in seinen beiden axialen Endabschnitten als ebene Auflagefläche für je eine der Konsolen dient.

Vorzugsweise ist in der Nähe jeder Konsole je ein Schalenkörper vorgesehen, und jedem Schalenkörper ist je ein Spannband zugeordnet. Hierbei kann die Anordnung so getroffen sein, daß jeder Schalenkörper aus einem Blechstreifen gebildet ist, dessen zentraler Abschnitt zur Bildung der am Umfang des Behälters anliegenden Schalenfläche kreisbogenförmig gewölbt ist und dessen Endabschnitte gegenüber dem gewölbten Abschnitt so abgebogen sind, daß sie die Schenkel der den Trägerteil bildenden U-Profilschiene seitlich übergreifen und mit diesen über Verschraubungen verbindbar sind. Bei solcher Gestaltung der Schalenkörper kann das jeweils zugeordnete Spannband am Schalenkörper in der Weise verankert sein, daß es durch beidseits des gewölbten Bereiches ausgebildete Aussparungen so hindurchgeführt ist, daß es sich entlang der Rückseite des die Schalenfläche bildenden Abschnittes des Schalenkörpers erstreckt.

Wenn eine unmittelbare Berührung der Spannbänder mit dem Behälter nicht erwünscht ist, wenn beispielsweise eine Korrosionsgefahr vermieden werden soll, können unter die betreffenden Längenabschnitte der Spannbänder nichtmetallische Einlagen unterlegt sein, beispielsweise Filzstreifen.

Es versteht sich, daß die erfindungsgemäße Haltevorrichtung nicht nur zur Halterung stickstoffgefüllter Feuerlöschbehälter geeignet ist; sondern auch mit Vorteil für beliebige Verwendungszwecke eingesetzt werden kann, bei denen flaschenartige Behältnisse lagesicher und lösbar an sie tragenden Strukturen anzubringen sind.

Nachstehend ist die Erfindung anhand eines in der Zeichnung dargestellten Ausführungsbeispiels im einzelnen erläutert.
Es zeigen:
- Fig.1: eine Seitenansicht des Ausführungsbeispiels der Haltevorrichtung mit einem an dieser befestigten, flaschenartigen Feuerlöschbehälter, wobei die in der Figur linksseitigen und rechtsseitigen unteren Eckbereiche der Vorrichtung aufgeschnitten gezeichnet sind;
- Fig.2: eine Draufsicht des Ausführungsbeispiels von Fig.1 ohne Feuerlöschbehälter, dessen Umriß lediglich mit gestrichelter Linie angedeutet ist;
- Fig.3: eine Rückansicht von Fig.1;
- Fig.4: eine Ansicht der Innenseite einer Teil des Ausführungsbeispiels bildenden Konsole;
- Fig.5: eine Draufsicht der Konsole von Fig.4;
- Fig.6: eine Schnittansicht entsprechend der Schnittlinie VI - VI von Fig.5 und
- Fig.7: einen in etwas größerem Maßstab gezeichneten Querschnitt eines Schalenkörpers, der ein Teil des Ausführungsbeispiels der Haltevorrichtung bildet.

Das in der Zeichnung dargestellte Ausführungsbeispiel der erfindungsgemäßen Haltevorrichtung ist für die lösbare Befestigung eines Feuerlöschbehälters in Form einer mit Stickstoff befüllten Flasche 1 vorgesehen. Diese ist mit ausgezogenen Linien lediglich in Fig.1 dargestellt, und zwar ohne die am Flaschenhals 3 anzubringenden Anschtußarmaturen, die Bestandteil einer zugeordneten Löschanlage in einem wehrtechnischen Fahrzeug, etwa einem Kampfpanzer od. dgl., bilden. Zur Anbringung der Haltevorrichtung an einem betreffenden Fahrzeugteil weist die Vorrichtung einen Trägerteil 5 auf, der sich vom Bereich des Flaschenhalses 3 bis zum Bereich des Flaschenbodens 7 in Axialrichtung der Flasche 1, bezogen auf deren Längsachse 9, erstreckt. Der Trägerteil 5 ist in Form einer U-Profilschiene -ausgebildet, deren die U-Schenkel 11 verbindender, verhältnismäßig großflächiger Profilsteg 13 eine ebene Auflagefläche 15 bildet. An beiden axialen Endbereichen des Trägerteils 5 ist auf der Auflagefläche 15 je eine Konsole 17 befestigt, die beide gleich ausgebildet sind. Nähere Einzelheiten der Gestaltung der Konsolen 17 sind insbesondere aus Fig. 4 bis 6 entnehmbar. Jede Konsole 17 ist ein aus einer ausgestanzten Blechplatte durch Biegen geformter einstückiger Körper, bei dem die Ränder von beim Biegevorgang aneinander angelegten Flächen miteinander verschweißt sind, siehe Fig.4 und 5, wo die Lage der Schweißnähte jeweils mit 18 gekennzeichnet ist. Wie den Figuren zu entnehmen ist, ist auf diese Weise eine steife Struktur in Form eines offenen Kastens gebildet, dessen Boden eine ebene Befestigungsplatte 19 bildet, die, auf der Auflagefläche 15 des Trägerteils 5 aufliegend, mit diesem verbindbar ist. Von der Befestigungsplatte 19 erstrecken sich eine zu deren Ebene senkrecht verlaufende Endplatte 21 sowie an die seitlichen Ränder anschließende Seitenplatten 23, die randseitig (bei 18) mit der Befestigungsplatte 19 verschweißt sind und sich mit leichter Neigung nach außen von der Befestigungsplatte 19 divergierend erstrecken. An den Eckbereichen des freien Randes der Endplatte 21 befinden sich umgelegte Knotenstücke 25, die wiederum mit dem Rand der angrenzenden Seitenplatte 23 verschweißt sind.

Wie insbesondere aus Fig.5 und 6 zu ersehen ist, weist die Befestigungsplatte 1.9 Langlöcher 27 auf. Diese ermöglichen es, beim Verschrauben der Befestigungsplatte 19 mit dem Trägerteil 5 eine axiale Lageverstellung der Konsole 17 vorzunehmen.

Wie insbesondere aus Fig.3 und 4 zu ersehen ist, weist die Endplatte 21 einen halbkreisförmigen Ausschnitt 29 auf. Fig.1 und 2 zeigen, daß am Rand des Ausschnittes 29 ein halbringförmiger Profilkörper 31 aus elastomerem Werkstoff angebracht ist, der den Rand des Ausschnittes 29 übergreift und in seinem ins Innere der Konsole 17 vorspringenden Teil eine Anschlagfläche 33 bildet, die mit zugewandten Anlageflächen des Behälters 1 im Bereich von Flaschenhals 3 und Flaschenboden 7 zusammenwirkt und eine Einfassung bildet, die die Flasche 1 gegen Verschieben entlang der Längsachse 9 in beiden Richtungen sichert.

Die erfindungsgemäß vorgesehene Bettung der Flasche 1 für deren dreidimensionale Lagesicherung wird durch zwei Schalenkörper 35 vervollständigt, die zwischen den Konsolen 17 am Trägerteil 5 befestigt sind, wobei jeweils ein Schalenkörper 35 in der Nähe einer Konsole 17 gelegen ist.

Die gleich ausgebildeten Schalenkörper 35 sind jeder aus einem Blechstreifen einstückig in der Weise gebogen, wie dies insbesondere aus Fig.7 zu ersehen ist. Wie gezeigt, ist der zentrale Abschnitt kreisbogenförmig so gewölbt, daß eine Schalenfläche 37 gebildet wird, die der Kontur des an sie anzulegenden Umfangsabschnittes der Flasche 1 angepaßt ist. Die beiden Endabschnitte 39 sind mit der Wölbung der Schalenfläche 37 entgegengesetztem Biegungssinn so abgebogen, daß sie zueinander parallel verlaufen. Diese Endabschnitte 39 dienen als Befestigungsteile des Schalenkörpers 35, die die Schenkel 11 der U-Profitschiene des Trägerteils 5 seitlich übergreifen. Befestigungslöcher 41 in den Endabschnitten 39 ermöglichen eine Verschraubung mit dem betreffenden U-Schenkel, wobei, wie aus Fig.1 zu ersehen ist, im betreffenden U-Schenkel 11 Bohrungen 43 in unterschiedlichem Abstand von der Auflagefläche 15 die lageverstellbare Anbringung der Schalenkörper 35 am Trägerteil 5 ermöglichen.

In dem Bereich zwischen der die Schalenfläche 37 bildenden Wölbung und den Endabschnitten 39 weisen die Schalenkörper 35 jeweils Aussparungen 45 auf, siehe Fig.7. Durch diese Aussparungen 45 ist jeweils ein metallisches Spannband 47 geführt, das an der der Schalenfläche 37 entgegengesetzten Innenseite des Schalenkörpers 35 anliegt und die auf der Schalenfläche 37 aufliegende Flasche 1 umfaßt, siehe Fig. 1 bis 3. Bei den Spannbändern 47 handelt es sich beim gezeigten Ausführungsbeispiel um sog. Gelenkbandschellen, wie sie beispielsweise in der EP 0 508 050 B1 gezeigt sind. Bei derartigen Gelenkbandschellen sind die Enden des Spannbandes 47 mittels einer Spannschraube 49 einander anzunähern, die eine gelenkige Lagerung 51 am einen Spannbandende durchgreift und in einen Verankerungsteil 53 am anderen Spannbandende eingreift, der eine Schlitzöffnung aufweist, aus der die Spannschraube 49, wenn die Verschraubung gelockert ist, aushebbar ist. Da derartige Bandschellen bekannt sind, erübrigt sich eine nähere Beschreibung. Wenn ein direkter metallischer Kontakt zwischen den Spannbändern 47 und dem Umfang der zu sichernden Flasche 1 nicht erwünscht ist, können die Spannbänder 47 durch einen Filzstreifen 55 unterlegt sein, der lediglich in Fig.3 linksseitig gelegen angedeutet ist. Die Verwendung eines Filzstreifens als Unterlage hat im Vergleich zu Unterlagen aus Gummi oder Kunststoff den Vorteil, daß eine Verhärtung auch bei sehr tiefen Temperaturen vermieden ist. Da der Filz auch bei tiefen Temperaturen weich bleibt, ist ein Wandern der Flasche in den Spannbändern 47 auch über den zu fordernden großen Temperaturbereich ausgeschlossen, der bei wehrtechnischen Verwendungen bis zu -40°C reicht. Die durch die Kombination der Schalenflächen 37 an den Schalenkörpern 35 mit den Anschlagflächen 33 an den Konsolen 17 gebildete Bettung für die zu sichernde Flasche 1 ermöglicht die betriebssichere Halterung auch bei größten auftretenden Belastungen, insbesondere wenn Spannbänder 47 in schwerer Ausführung benutzt werden. Wie bereits oben erwähnt, ergeben sich die durch die Erfindung gebotenen Vorteile nicht nur bei Anwendungen für wehrtechnische Zwecke, sondern in allen Fällen, wo eine besonders betriebssichere und robuste Halterung von flaschenartigen Behältnissen erforderlich ist. In die Halteschalen können Verstärkungen (Verstärkungsbleche) eingearbeitet sein, wobei die Halteschalen selbst und/oder die Spannbänder mit dämpfenden Materialien beschichtet, belegt oder sonstwie versehen sind, beispielsweise Filz- oder Korkeinlagen aufweisen, die der Korrosion entgegenwirken und vermeiden, daß die Speicherflasche rutschen kann.

## Patentansprüche

1. Haltevorrichtung für Behältnisse flaschenartiger Gestalt, wie beispielsweise Feuerlöschbehälter, insbesondere für die Verwendung bei wehrtechnischen Fahrzeugen, folgende Merkmale aufweisend:
a) einen sich vom Bereich des Flaschenbodens (7) bis in den Bereich des Flaschenhalses (3) in Axialrichtung des flaschenartigen Behälters (1) erstreckenden Trägerteil (5);
b) je eine an jedem axialen Endbereich des Trägerteils (5) angebrachte Konsole (17) mit aus der Ebene des Trägerteils (5) vorstehenden Anschlagflächen (33) zur Sicherung des Behälters (1) gegen Axialverschiebung durch Zusammenwirken der Anschlagflächen (33) mit Anlageflächen am Flaschenboden (7) und am Flaschenhals (3) des Behälters (1) ;
c) zumindest einen zwischen den Konsolen (17) am Trägerteil (5) angebrachten Schalenkörper (35), der eine Schalenfläche (37) aufweist, die einen Umfangsabschnitt des Körpers des Behälters (1) einfaßt, um diesen gegen quer zur Axialrichtung verlaufende Verschiebung zu sichern, und
d) eine Spanneinrichtung, um den Behälter (1) am Trägerteil (5) und in Anlage an den Konsolen (17) und dem Schalenkörper (35) lösbar zu sichern.

2. Haltevorrichtung nach Anspruch 1, **dadurch gekennzeichnet, daß** der Trägerteil (5) durch eine U-Profilschiene gebildet ist, deren die U-Schenkel (11) verbindender Profilsteg (13) in seinen beiden axialen Endabschnitten als ebene Auflagefläche (15) für je eine der Konsolen (17) dient.

3. Haltevorrichtung nach Anspruch 2, **dadurch gekennzeichnet, daß** jede Konsole (17) eine mit der Auflagefläche (15) des Trägerteils (5) verbindbare ebene Befestigungsplatte (19), eine zu deren Ebene senkrecht verlaufende Endplatte (21) sowie an deren seitliche Ränder anschießende Seitenplatten (23) aufweist und daß die Endplatte (21) einen der Kontur des zugeordneten Umfangsabschnittes des Behälters (1) angepaßten Ausschnitt (29) aufweist, längs dessen Rand die mit den Anlageflächen des Behälters (1) zusammenwirkenden Anschlagflächen (33) vorgesehen sind.

4. Haltevorrichtung nach Anspruch 3, **dadurch gekennzeichnet, daß** die Befestigungsplatte (19) der Konsolen (17) an der Anlagefläche (15) des Trägerteils (5) vermittels Verschraubungen befestigbar ist ; die eine axiale Lageverstellung der Konsole (17) am Trägerteil (5) ermöglichen.

5. Haltevorrichtung nach Anspruch 3 oder 4, **dadurch gekennzeichnet, daß** der Ausschnitt (29) der Konsolen (17) halbkreisförmig ist und daß die Anschlagflächen (33) durch einen am Rand des Ausschnittes (29) angebrachten Halbringkörper (31) aus elastomerem Werkstoff gebildet sind.

6. Haltevorrichtung nach einem der Ansprüche 1 bis 5, **dadurch gekennzeichnet, daß** in der Nähe jeder Konsole (17) je ein Schalenkörper (35) am Trägerteil (5) vorgesehen ist.

7. Haltevorrichtung nach Anspruch 6, **dadurch gekennzeichnet, daß** jeder Schalenkörper (35) einstückig aus einem Blechstreifen gebildet ist, dessen zentraler Abschnitt zur Bildung der am Umfang des Behälters (1) anliegenden Schalenfläche (37) kreisbogenförmig gewölbt ist und dessen Endabschnitte (39) in zu der Biegerichtung der Wölbung entgegengesetzter Biegerichtung und zueinander parallel verlaufend abgebogen sind.

8. Haltevorrichtung nach Anspruch 7, **dadurch gekennzeichnet, daß** die abgebogenen Endabschnitte (39) als Befestigungsteile des Schalenkörpers (35) dienen, die die Schenkel (11) der den Trägerteil (5) bildenden U-Profilschiene seitlich übergreifen und mit diesen über Verschraubungen verbindbar sind, die, bezogen auf die Längsachse (9) des Behälters (1), sowohl eine axiale als auch eine radiale Lageeinstellung ermöglichen.

9. Haltevorrichtung nach einem der Ansprüche 1 bis 8, **dadurch gekennzeichnet, daß** die Spanneinrichtung zumindest ein den Behälter (1) umfassendes Spannband (47), vorzugsweise in Form einer Gelenkbandschelle, aufweist.

10. Haltevorrichtung nach Anspruch 9, **dadurch gekennzeichnet, daß** jedem Schalenkörper (35) ein Spannband (47) zugeordnet ist, das durch Aussparungen (45) geführt ist, die in jedem Schalenkörper (35) im Bereich zwischen dem gewölbten zentralen Abschnitt und den abgebogenen Endabschnitten (39) ausgebildet sind.

11. Haltevorrichtung nach Anspruch 9 oder 10, **dadurch gekennzeichnet, daß** zwischen Spannband (47) und Behälter (1) ein Filzstreifen (55) eingelegt ist.

## Claims

1. Holding device for containers of a bottle-shaped form such as for example fire extinguisher containers, in particular for use on extinguisher vehicles, with the following characteristics:
a) a support part (5) extending from the area of the container floor (7) to the area of the container neck (3) in the axial direction of the bottle-shaped container;
b) one console (17) each affixed to the axial end area of the support part (5), with abutment surfaces (33) projecting from the plane of the support part (5) for securing the container (1) against axial displacement by means of co-operation between the abutment surfaces (33) with one abutment surface on the container floor (7), and one on the container neck (3) of the container (1);
c) at least one shell body (35) affixed to the support part (5) between the consoles (17), the same comprising a shell surface (37) enclosing a circumference section of the body of the container (1) to secure the same against a displacement transverse to the axial direction; and
d) a tensioning means for disconnectably affixing the container (1) to the support part (5) in abutment against the consoles (17) and the shell body (35).

2. Holding device according to Claim 1, **characterised in that** the support part (5) is formed from a U-shaped profile rail, whereby the profile bridge (13) connecting the legs (11) of the U serves as a level abutment surface (15) for each of the consoles (17) in their two axial end sections.

3. Holding device according to Claim 2, **characterised in that** each console (17) comprises a planar fitting plate (19) that can be connected with the abutment surface (15) of the support part (5), an end plate (21) extending vertical in relation to the plane of the same, as well as side plates (23) adjacent to the side edges of the same, and **in that** the end plate (21) comprises a cut-out (29) matched to suit the contours of the associated circumference section of the container (1), along the edge of which the abutment surfaces (33) that co-operate with the abutment surfaces of the container (1) are envisaged.

4. Holding device according to Claim 3, **characterised in that** the fitting plate (19) of the consoles (17) is affixed to the abutment surface (15) of the support part (5) by means of screws, the same enabling an axial position change of the console (17) on the support part (5).

5. Holding device according to Claim 3 or 4, **characterised in that** the cut-out (29) of the consoles (17) is semi-circular, and that the abutment surfaces (33) are formed by a semi-annular body (31) made from an elastomer material affixed to the edge of the cut-out (29).

6. Holding device according to one of the Claims 1 to 5, **characterised in that** a shell body (35) each is envisaged on the support part (5) in the vicinity of each console (17).

7. Holding device according to Claim 6, **characterised in that** each shell body (35) is formed from a single piece of sheet metal, the central section of which is domed in the way of a circular arc to form the shell surface (37) abutting against the circumference of the container (1), and the end sections (39) of the same in a bending direction opposite the dome of the bending direction, and bent parallel in relation to each other.

8. Holding device according to Claim 7, **characterised in that** the bent end sections (39) serve as fitting parts of the shell body (35), which straddle the legs (11) of the U-shaped profile rail forming the support part (5) at the side and can be connected with the same with the aid of screws which, in relation to the longitudinal axis (9) of the container (1), enable an axial as well as a radial position adjustment.

9. Holding device according to one of the Claims 1 to 8, **characterised in that** the tensioning means comprises at least one tensioning belt (47) enclosing the container (1), preferably in the form of a joint tape shell.

10. Holding device according to Claim 9, **characterised in that** a tensioning belt (47) is allocated to each shell body (35), the same being guided through cut-outs (45) formed in each shell body (35) in the area between the domed central section and the bent end sections (39).

11. Holding device according to Claim 9 or 10, **characterised in that** a felt strip (55) is inserted between the tensioning belt (47) and the container (1).

## Revendications

1. Dispositif de support pour contenants présentant une forme de type bouteille, tels que des extincteurs, en particulier pour une utilisation dans des véhicules du genie militaire/défense, et ayant les caractéristiques suivantes :
a) une pièce support (5) s'étendant dans la direction axiale du récipient (1) du genre d'une bouteille, depuis la zone du fond de bouteille (7) jusqu'à la zone du col de bouteille (3) ;
b) des consoles (17) fixées respectivement sur chaque zone d'extrémité axiale de la pièce support (5) et munies de surfaces de butée (33) en saillie par rapport au plan de la pièce support (5) pour empêcher un déplacement axial du récipient (1), du fait de la coopération des surfaces de butée (33) avec des surfaces d'appui au niveau du fond de bouteille (7) et au niveau du col de bouteille (3) du récipient (1) ;
c) au moins un corps d'enveloppe (35) fixé à la pièce support (5), entre les consoles (17), et ayant une surface d'enveloppe (37) qui borde un tronçon de périphérie du corps du récipient (1), afin d'en empêcher un déplacement transversalement par rapport à la direction axiale, et
d) un dispositif de serrage, pour bloquer de façon désolidarisable le récipient (1) sur la pièce support (5) et en appui sur les consoles (17) et sur le corps d'enveloppe (35).

2. Dispositif de support selon la revendication 1, **caractérisé en ce que** la pièce support (5) est formée par un rail profilé en U dont l'âme profilée (13), reliant les branches du U (11), sert, par ses deux tronçons d'extrémité axiaux, de surface de support (15) pour chacune des consoles (17).

3. Dispositif de support selon la revendication 2, **caractérisé en ce que** chaque console (17) a une plaque de fixation (19) plane, susceptible d'être reliée à la surface d'appui (15) de la pièce support (5), une plaque d'extrémité (21) s'étendant perpendiculairement au plan de la plaque de fixation, ainsi que des plaques latérales (23) se touchant par leurs bords latéraux, et **en ce que** la plaque d'extrémité (21) présente une découpure (29) adaptée au contour du tronçon de périphérie, associé, du récipient (1), les surfaces de butée (33) coopérant avec les surfaces d'appui du récipient (1) étant prévues le long du bord de la découpure.

4. Dispositif de support selon la revendication 3, **caractérisé en ce que** la plaque de fixation (19) des consoles (17) est susceptible d'être fixée sur la surface d'appui (15) de la pièce support (5) au moyen de vissages permettant un réglage de position en direction axiale de la console (17) sur la pièce support (5).

5. Dispositif de support selon la revendication 3 ou 4, **caractérisé en ce que** la découpure (29) des consoles (17) est de forme semi-circulaire et **en ce que** les surfaces d'arrêt (33) sont formées par des corps semi-annulaires (31) en matériau élastomère, fixés sur le bord de la découpure (29).

6. Dispositif de support selon l'une des revendications 1 à 5, **caractérisé en ce qu'**à proximité de chaque console (17) est prévu respectivement un corps d'enveloppe (35) sur la pièce support (5).

7. Dispositif de support selon la revendication 6, **caractérisé en ce que** chaque corps d'enveloppe (35) est formé d'un seul tenant à partir d'une bande de tôle, corps d'enveloppe dont le tronçon central est incurvé en arc de cercle pour former la surface d'enveloppe (37) en contact avec la périphérie du récipient (1) et dont les tronçons d'extrémité (39) sont repliés dans la direction de courbure opposée à la direction de courbure de l'incurvation et repliés de manière à s'étendre parallèlement l'un à l'autre.

8. Dispositif de support selon la revendication 7, **caractérisé en ce que** les tronçons d'extrémité (39) repliés servent de parties de fixation du corps d'enveloppe (35), qui entourent latéralement la branche (11) du rail profilé en U formant la pièce support (5) et sont susceptibles d'être reliés à celle-ci par des vissages permettant un réglage de la position tant en direction axiale que radiale par rapport à l'axe longitudinal (9) du récipient (1).

9. Dispositif de support selon l'une des revendications 1 à 8, **caractérisé en ce que** le dispositif de serrage a au moins une bande de serrage (47) entourant le récipient (1), de préférence sous la forme d'une bride de fixation à charnière.

10. Dispositif de support selon la revendication 9, **caractérisé en ce qu'**à chaque corps d'enveloppe (35) est associée une bande de serrage (47) passant dans des évidements (45) réalisés dans chaque corps d'enveloppe (35) dans la zone située entre le tronçon central incurvé et les tronçons d'extrémité (39) repliés.

11. Dispositif de support selon la revendication 9 ou 10, **caractérisé en ce qu'**une bande de feutre (55) est insérée entre la bande de serrage (47) et le récipient (1).
